# EUROPÄISCHE PATENTSCHRIFT

(11) **EP 0 379 646 B1**
(45) Veröffentlichungstag und Bekanntmachung des Hinweises auf die Patenterteilung: **09.12.1992**
(21) Anmeldenummer: 89118853.4
(22) Anmeldetag: 11.10.1989
(51) Int. Cl.: B65F 1/14

(54) **Müllbehälter**
Refuse container
Poubelle

(30) Priorität: 25.01.1989 DE 8900783 U
(43) Veröffentlichungstag der Anmeldung: 01.08.1990
(73) Patentinhaber: Schmidt, Stefan, D-35236 Breidenbach (DE)
(72) Erfinder: Schmidt, Stefan, D-35236 Breidenbach (DE)
(74) Vertreter: Thielmann, Paul, Dipl.-Landw.

(56) Entgegenhaltungen:
- EP-A- 0 288 066
- DE-C- 3 703 034
- DE-U- 7 710 913

## Beschreibung

Die Erfindung betrifft einen Müllbehälter mit im wesentlichen rechteckigem Querschnitt, wobei am Behälterrand an einer Seite ein Klappdeckel gelagert und an der dem Klappdeckellager gegenüberliegenden Seite eine an den Behälterrand angeformte, nach unten offene Aufnahmerinne mit einer daran befindlichen Führungseinrichtung zum Eingriff eines Greifers einer Hub-Kippvorrichtung vorgesehen ist.

Derartige aus Kunststoff im Spritzgußverfahren hergestellte Müllbehälter sind seit langem im Verkehr und daher allgemein bekannt. Bei der Müllabfuhr mit Fahrzeugen, die zum Entleeren der Behälter eine Hub-Kippvorrichtung haben, werden die Müllbehälter manuell so an die Hub-Kippvorrichtung des Müllfahrzeuges herangebracht, daß ein Greifer am Beginn der Hub-Kippbewegung in die am Behälterrand befindliche nach unten offene Aufnahmerinne eingreift.

Der Außenrand der Aufnahmerinne ist durch Versteifungsrippen, die von der Behälterwand quer durch die Aufnahmerinne verlaufen, an der Behälterwand stabilisiert. Im Bereich dieser Versteifungsrippen hat der Greifer der Hub- und Kippvorrichtung Aussparungen, damit der Behälter nicht mit den Versteifungsrippen auf dem Greifer liegt. Der Müllbehälter muß dabei immer exakt so angesetzt werden, daß die Klauen des Greifers zwischen die Versteifungsrippen greifen und der Behälter beim Kippen richtig auf die Einfüllöffnung des Müllfahrzeuges trifft. Dies erfordert bei der Eile, mit der die Müllabfuhr in der Regel erfolgt, große Geschicklichkeit und Aufmerksamkeit vom Bedienungspersonal am Müllfahrzeug.

Um das paßgenaue Ansetzen der Müllbehälter an die Hub-Kippvorrichtung des Müllfahrzeuges zu erleichtern, wurden bereits Einrichtungen geschaffen. Durch die EP-A-0 185 382 ist ein Müllbehälter der eingangs genannten Art bekannt geworden, an dem der Deckellagerung gegenüber eine Stützplatte befestigbar ist, die sich mit ihrem oberen Rand am Aufnahmerand des Müllbehälters abstützt und adapterartig ausgebildet ist mit einer Aufnahmetasche etwa in Form eines Kegelmantel-Abschnittes. Kongruent dazu hat dabei die Hub- und Kippvorrichtung am Müllfahrzeug einen nach oben keilförmig sich verjüngenden Greifer, der mit Beginn des Hubvorganges in die Tasche am Behälter fährt und diesen dabei seitlich ausrichtet. Mit einer solchen spezialisierten Hub- und Kippvorrichtung können Müllbehälter der allgemein verbreiteten Form nicht erfaßt werden. Dieses an dem Müllbehälter lösbar anzubringende Adapterteil ist konstruktiv und in der Herstellung sehr aufwendig und hat bisher keine bedeutende Verbreitung gefunden.

Durch das DE-GM 85 19 096 wurde eine einfachere Ausführung mit einem ähnlichen Adapterteil bekannt. Dabei ist auf der dem Deckellager gegenüberliegenden Behälterseite eine nach unten hin offene Aufnahme zum kuppelnden Eingriff von Greiferklauen von Hub-Kippvorrichtungen einstückig angeformt, die aus einer etwa dreieckigen Aufnahmetasche mit mittiger, nach oben weisender abgerundeter Spitze besteht, deren dem Müllbehälter zugewandte Vorderwand im wesentlichen eben ist und deren Rückwand keilförmig schräg oder kalottenförmig abgerundet nach außen verläuft.

Die DE-C-37 03 034 sieht eine Verbesserung einer solchen Aufnahmetasche zum Eingriff eines Greifers dergestalt vor, daß die Aufnahmetasche durch mindestens zwei annähernd parallel zueinander verlaufende Wandabschnitte gebildet ist, welche durch Verstrebungen miteinander verbunden sind.
Solche einstückig mit dem Müllbehälter verbundenen, massigen Adapterteile machen die Müllbehälter gegenüber den allgemein verbreiteten Ausführungsformen erheblich teurer. Zum einen sind für die einstückige Anformung solcher Aufnahmetaschen sehr komplizierte und daher teure Spritzgußformen erforderlich, deren Kosten den Preis solcher Müllbehälter erheblich erhöhen. Zum andern liegt auch der Materialverbrauch durch die massigen Taschengebilde sehr viel höher.

Der Erfindung liegt die Aufgabe zugrunde, einen Müllbehälter der eingangs der Beschreibung definierten Gattung so zu gestalten, daß die vorbeschriebenen Nachteile der bekannten Müllbehälter dieser Art beseitigt sind.
Das Adapterteil soll einfacher gestaltet sein und seine Anformung an den Behälterrand soll weniger formtechnischen Aufwand und weniger Material erfordern. Außerdem soll mit einer für die Entleerung der erfindungsgemäßen Müllbehälter zugerichteten Hub-Kippvorrichtung auch noch die Entleerung von Müllbehältern allgemein üblicher Ausführungsformen möglich sein.

Die gestellte Aufgabe wird erfindungemäß dadurch gelöst, daß ein Müllbehälter gemäß dem Oberbegriff des Anspruch 1 mit den Merkmalen gemäß dem kennzeichnenden Teil des Anspruchs 1 ausgestattet ist. Weitere Einzelheiten der Erfindung und alternative Detaillösungen gehen aus den Ansprüchen 2 bis 7 hervor.

Die Erfindung wird im Folgenden anhand einer sie beispielsweise darstellenden Zeichnung näher erläutert. Es zeigen:
Fig. 1 einen Müllbehälter nach der Erfindung in Vorderansicht;
Fig. 2 den gleichen Behälter in Seitenansicht;
Fig. 3 den Ausschnitt A in Fig. 1 ohne Deckel in vergrößerter Darstellung;
Fig. 4 einen Schnitt nach derLinie B - B in Fig. 3;
Fig. 5 eine Draufsicht auf den Müllbehälter nach Fig. 1;
Fig. 6 den Ausschnitt D in Fig. 5 ohne Deckel in vergrößerter Darstellung;
Fig. 7 einen Schnitt nach der Linie C - C in Fig. 3;
Fig. 8 eine andere Ausführungsform im Schnittbild nach der Linie C - C in Fig. 3;
Fig. 9 einen Schnitt nach der Linie D - D in Fig. 3;
Fig.10 den Ausschnitt A in Fig. 1 mit rippenverstärkter Führungszunge.
Fig.11 einen Schnitt nach der Linie E - E in Fig. 10.

Der Müllbehälter besteht im wesentlichen aus einem Rumpfteil 1 mit rechteckigem Querschnitt und einem Klappdeckel 2. Beide Teile sind jeweils als einstückige Kunststoff-Spritzgußteile ausgebildet. Der Klappdeckel 2 ist am Rand einer im Folgenden als Rückseite bezeichneten Schmalseite des Rumpfteils 1 mit einer Deckelachse 3 auf die Behälteröffnung klappbar gelagert. Bei dem hier dargestellten Ausführungsbeispiel handelt es sich um einen insbesondere für Haushalte bestimmten Müllbehälter, der zur besseren Beweglichkeit in an sich bekannter Weise mit einem unten an der Rückseite gelagerten Räderpaar 4 ausgestattet ist.

Der Rumpfteil 1 hat unter dem Öffnungsrand 1a an der Vorderseite eine an die Außenwand des Behälters angeformte, nach unten offene Aufnahmerinne 5 zur Aufnahme des Greifers einer Hub-Kippvorrichtung. An die Außenwand der Aufnahmerinne 5 ist eine von der Behälterwand weg weisende, abwärtsgerichete Führungszunge 6 angeformt. Diese hat eine etwa dreieckige, nach unten spitz zulaufende Grundfläche und eine von ihrer Basis 6a zur Spitze verlaufende Versteifungsprofilierung. Bei dem in den Fig. 1 bis 7 dargestellten Ausführungsbeispiel ist die Führungszunge 6 als Rinne mit glattrundem Boden ausgebildet, deren Symmetrieachse 6b von der Basismitte zur Zungenspitze verläuft.
Die Basis 6a der Führungszunge 6 wird von einem in die Außenwand der Aufnahmerinne 5 eingeformten senkrechten Wandabschnitt in Form eines einwärtsgewölbten Zylindermantel-Sektors gebildet.
Durch eine solche Formung der Führungszunge 6 mit ihrer Basis 6a wird erreicht, daß die Führungszunge in jeder Richtung erheblich belastbar ist, dem rauhen Betrieb bei der Müllabfuhr standhält und ihren Zweck erfüllen kann.

In Fig. 8 ist eine andere Ausführungsform der Versteifungsprofilierung der Führungszunge 6 dargestellt. Hierbei ist die Führungszunge 6 ebenfalls im wesentlichen rinnenartig ausgebildet. Jedoch ist der Rinnenboden zusätzlich gewellt, derart, daß die Wellen von der Zungenspitze zur Basis 6a hin gefächerte Strahlen bilden.

Die Aufnahmerinne 5 ist innen mit Versteifungsrippen 7 ausgestattet. Diese bilden auch gleichzeitig eine Anlage für den Greifer der Hub-Kippvorrichtung. Als zusätzliche Führungselemente für den Greifer dienen Führungsrippen 8, die innenseitig an der Außenwand der Aufnahmerinne 5 auf der Vorderseite des Behälters vorgesehen sind.

Darüber hinaus sind auch noch andere Ausführungsformen der Versteifungsprofilierung im Sinne der Erfindung möglich, beispielsweise dergestalt, daß die Führungszunge 6 bei im wesentlichen dreieckiger Grundfläche V-förmig oder im wesentlichen rinnenförmig mit kantigem Rinnenboden ausgebildet ist, wobei die Kanten strahlenförmig von der Zungenspitze zur Basis 6a verlaufen.

Bei der in Fig. 10 und 11 dargestellten Ausführungsform ist die Führungszunge 6 durch zusätzlich an der Außenseite angeordnete Versteifungsrippen 7 verstärkt.

## Patentansprüche

1. Müllbehälter mit im wesentlichen rechteckigem Querschnitt, an dem am Behälterrand an einer Seite ein Klappdeckel (2) gelagert und an der dem Klappdeckellager (3) gegenüberliegenden Seite eine an den Behälterrand angeformte, nach unten offene Aufnahmerinne (5) mit einer daran befindlichen Führungseinrichtung zum Eingriff eines Greifers einer Hub-Kippvorrichtung vorgesehen sind,
**dadurch gekennzeichnet,**
daß die Führungseinrichtung aus einer an die Außenwand der Aufnahmerinne (5) einstückig angeformten, von der Behälterwand weg weisend abwärts gerichteten Führungszunge (6) besteht.

2. Müllbehälter nach Anspruch 1,
**dadurch gekennzeichnet,**
daß die Führungszunge (6) bei einer etwa dreieckigen, nach unten spitz zulaufenden Grundfläche eine von ihrer Basis (6a) am Behälterrand zur Spitze verlaufende Versteifungsprofilierung hat.

3. Müllbehälter nach den Ansprüchen 1 und 2,
**dadurch gekennzeichnet,**
daß die Führungszunge (6) als Rinne mit glattrundem Boden ausgebildet ist, deren Symmetrieachse (6b) von der Basismitte zur Zungenspitze verläuft.

4. Müllbehälter nach den Ansprüchen 1 bis 3,
**dadurch gekennzeichnet,**
daß die Basis (6a) der Führungszunge (6) von einem in die Außenwand der Aufnahmerinne (5) eingeformten senkrechten Wandabschnitt in Form eines einwärts gewölbten Zylindermantelsektors gebildet ist.

5. Müllbehälter nach den Ansprüchen 1 bis 4,
**dadurch gekennzeichnet,**
daß die Führungszunge (6) bei rinnenartiger Grundausbildung zusätzlich gewellt ist und die Wellen von der Zungenspitze zur Basis (6a) fächerartige Strahlen bilden.

6. Müllbehälter nach den Ansprüchen 1 bis 4,
**dadurch gekennzeichnet,**
daß die Führungszunge (6) bei im wesentlichen dreieckiger Grundfläche als V-förmige Rinne ausgebildet ist, deren Symmetrieachse von der Basismitte zur Zungenspitze verläuft.

7. Müllbehälter nach den Ansprüchen 1 bis 4,
**dadurch gekennzeichnet,**
daß die Führungszunge (6) bei rinnenartiger Grundausbildung zusätzlich mit V-förmigen Riefen versehen ist, die von der Zungenspitze zur Basis (6a) strahlenförmig verlaufen.

8. Müllbehälter nach einem der Ansprüche 1 bis 7,
**dadurch gekennzeichnet,**
daß die Führungszunge (6) die Form eines Kegelmantelsektors hat.

9. Müllbehälter nach Anspruch 4,
**dadurch gekennzeichnet,**
daß der die Basis (6a) der Führungszunge (6) bildende Wandabschnitt der Aufnahmerinne (5) bei zylindrischer Grundform eine senkrechte Wellung aufweist.

10. Müllbehälter nach einem der Ansprüche 1 bis 9,
**dadurch gekennzeichnet,**
daß die Aufnahmerinne (5) innen mit Versteifungsrippen (7) ausgestattet ist.

11. Müllbehälter nach einem der Ansprüche 1 bis 10,
**dadurch gekennzeichnet,**
daß die Außenwand der Aufnahmerinne (5) auf der Vorderseite des Behälters innenseitig mit Führungsleisten (8) ausgestattet ist.

12. Müllbehälter nach einem der Ansprüche 1 bis 11,
**dadurch gekennzeichnet,**
daß die Führungszunge (6) durch Versteifungsrippen (7) verstärkt ist.

## Claims

1. Waste container having an essentially rectangular cross-section, a hinged cover (2) being attached to one side of the container edge, and an adapter groove (5) which has been moulded to the container edge and is open towards the bottom, having a guide for engagement of a gripping device of a lifting and tipping device being provided on the side opposite of the hinged cover bearing (3), wherein the guide consists of a guide tongue (6) moulded in one piece to the outer wall of the adapter groove (5) and pointing away from the container wall and to the ground.

2. Waste container according to claim 1, wherein the guide tongue (6), having an approximately triangular area which points downwards, comprises a bracing profile from its base (6a) at the container edge to its tip.

3. Waste container according to claims 1 and 2, wherein the guide tongue (6), with its axis of symmetry (6b) running from the base center to the tongue tip, has the shape of a smooth, round bottom.

4. Waste container according to any of the claim 1 to 3, wherein the base (6a) of the guide tongue (6) is formed by a cylinder jacket sector being curved inward, which is moulded onto the outer wall of the adapter groove as a vertical wall section.

5. Waste container according to any of the claim 1 to 4, wherein the guide tongue (6), having a basically trough-type shape, is in addition undulated with waves that form fan-line rays pointing from the tongue tip to the base (6a).

6. Waste container according to any of the claim 1 to 4, wherein the guide tongue (6), having a besically triangular shape, is formed as a V-shape groove, with the axis of symmetry running from the base center to the tongue tip.

7. Waste container according to any of the claims 1 to 4, wherein the guide tongue (6), having a basically trough-type shape, has additional V-shaped flutes running like rays from the tongue tip to the base (6a).

8. Waste container according to any of the claims 1 to 7, wherein the guide tongue (6) has the form of a sector of a cone envelope.

9. Waste container according to claim 4, wherein the wall section of the adapter groove (5) forming the base (6a) of the guide tongue (6), having a basically cylindrical shape, has vertically undulated.

10. Waste container according to any of the claim 1 to 9, wherein the inner side of the adapter groove (5) is provided with bracing ribs (7).

11. Waste container according to any of the claims 1 to 10, wherein the outer wall of the adapter groove (5) is provided on its inside with guides (8) at the front of the container.

12. Waste container according to any of the claim 1 to 11, wherein the guide tongue (6) is reinforced by means of bracing ribs (7).

## Revendications

1. Poubelle avec une section essentiellement rectangulaire, sur laquelle un couvercle pivotant (2) est lôgé sur un côté sur le rebord de la poubelle, et un creux de levage (5) formé sur le rebord de la poubelle, ouvert vers le bas, avec un dispositif de guidage qui s'y trouve pour la prise d'une griffe d'un dispositif élévateur-culbuteur, est prévu sur le côté opposé au palier du couvercle pivotant (3), **caractérisée** par le fait que le dispositif de guidage consiste en une languette de guidage (6) formée d'une pièce sur la paroi extérieure du creux de levage (5), dirigée vers le bas et s'écartant de la paroi de la poubelle.

2. Poubelle conforme à la revendication 1, **caractérisée** par le fait que la languette de guidage (6), avec une surface de base à peu près triangulaire devenant pointue vers le bas, a un profilage de raidissement allant de sa base (6a) sur le rebord de la poubelle vers la pointe.

3. Poubelle conforme aux revendications 1 et 2, **caractérisée** par le fait que la languette de guidage (6) est façonnée en goulet à fond lisse et rond, dont l'axe de symétrie (6b) va du milieu de la base à la pointe de la languette.

4. Poubelle conforme aux revendications 1 à 3, **caractérisée** par le fait que la base (6a) de la languette de guidage (6) est formée d'une section verticale de la paroi en forme de secteur d'enveloppe de cylindre bombé vers l'intérieur, qui est moulée dans la paroi extérieure du creux de levage (5).

5. Poubelle conforme aux revendications 1 à 4, **caractérisée** par le fait que la languette de guidage (6), avec un façonnage fondamental en goulet, est ondulée additionnellement et que les ondulations forment, de la pointe de la languette jusqu'à la base (6a), des rayons en éventail.

6. Poubelle conforme aux revendications 1 à 4, **caractérisée** par le fait que la languette de guidage (6), avec une surface de base essentiellement triangulaire, est façonnée en goulet en V, dont l'axe de symétrie va du milieu de la base à la pointe de la languette.

7. Poubelle conforme aux revendications 1 à 4, **caractérisée** par le fait que la languette de guidage (6), avec un façonnage fondamental en forme de goulet, est pourvue additionnellement de cannelures en V de direction radiale allant de la pointe de la languette à la base (6a).

8. Poubelle conforme à une des revendications 1 à 7, **caractérisée** par le fait que la languette de guidage (6) a la forme d'un secteur d'aire latérale de cône.

9. Poubelle conforme à la revendication 4, **caractérisée** par le fait que la section de la paroi du creux de levage (5) formant la base (6a) de la languette de guidage (6), avec une forme de base cylindrique, a une ondulation verticale.

10. Poubelle conforme à une des revendications 1 à 9, **caractérisée** par le fait que le creux de levage (5) est équipé à l'intérieur de nervures de raidissement (7).

11. Poubelle conforme à une des revendications 1 à 10, **caractérisée** par le fait que la paroi extérieure du creux de levage (5), sur le côté frontal de la poubelle, est équipée à l'intérieur de baguettes de guidage (8).

12. Poubelle conforme à une des revendications 1 à 11, **caractérisée** par le fait que la languette de guidage (6) est renforcée par des nervures de raidissement (7).
